# EUROPÄISCHE PATENTSCHRIFT

(11) **EP 4 155 471 B1**
(45) Veröffentlichungstag und Bekanntmachung des Hinweises auf die Patenterteilung: **25.06.2025**
(21) Anmeldenummer: 22197144.3
(22) Anmeldetag: 22.09.2022
(51) Int. Cl.: E03C 1/20

(54) **VERSPRUNGBOGEN UND VERFAHREN ZUM ANSCHLUSS EINER ABFLUSSLEITUNG EINES SANITÄRARTIKELS AN EIN ABFLUSSROHR**
ADAPTOR BEND AND METHOD FOR CONNECTING A DRAIN PIPE OF A SANITARY ARTICLE TO A DRAIN PIPE
COUDE DE RACCORD ET PROCÉDÉ POUR RACCORDER UNE CONDUITE D'ÉCOULEMENT D'UN ARTICLE SANITAIRE À UN TUYAU D'ÉCOULEMENT

(30) Priorität: 23.09.2021 DE 102021124646
(43) Veröffentlichungstag der Anmeldung: 29.03.2023
(73) Patentinhaber: Grohe AG, 58675 Hemer (DE)
(72) Erfinder: Stahlhut, Ulrich, 32469 Petershagen (DE); Hauck, Jens, 46119 Oberhausen (DE)

(56) Entgegenhaltungen:
- CN-B- 102 561 502
- DE-A1- 102009 048 246
- DE-U1- 202008 009 465
- US-A- 2 272 515
- US-A- 5 468 025

## Beschreibung

Die vorliegende Erfindung betrifft einen Versprungbogen, ein Verfahren und ein Set zum Anschluss einer Abflussleitung eines Sanitärartikels an ein Abflussrohr. Die Erfindung dient insbesondere der Verbindung von Abflussleitungen und Abflussrohren (beispielsweise in oder vor einer Gebäudewand und/oder einem Gebäudeboden) die einen horizontalen und/oder vertikalen Leitungsversatz aufweisen.

Ein solcher Leitungsversatz kann beispielsweise bei der Renovierung von Badezimmern entstehen, wenn eine bodenstehende Toilette gegen eine wandhängende Toilette ersetzt wird. Bodenstehende Toiletten können Abflussrohre zum Ableiten einer Spülflüssigkeit aufweisen, die beispielsweise senkrecht in einen Gebäudeboden führen und für wandhängende Toiletten weiterverwendet werden müssen. Wandhängende Toiletten werden regelmäßig über einen Montagerahmen an einer Gebäudewand befestigt und weisen eine Abflussleitung zum Ableiten der Spülflüssigkeit auf. Die Abflussleitung kann sich zumindest teilweise in eine vertikale Richtung erstrecken und dabei mit einem geringeren Abstand zu der Gebäudewand verlaufen als das Abflussrohr der ursprünglichen bodenstehenden Toilette. Zur Überbrückung des daraus resultierenden Leitungsversatzes zwischen der Abflussleitung der wandhängenden Toilette und dem Abflussrohr der ursprünglichen bodenstehenden Toilette sind Versprungbögen bekannt. Bei der Montage der Versprungbögen muss deren Versatz an den Leitungsversatz angepasst werden. Dies erfolgt durch ein Ablängen und anschließendes Verkleben der Versprungbögen. Derartige Versprungbögen sind beispielsweise bekannt aus DE 20 2008 009 465 U1 und DE 10 2009 048 246 A1.

Wird ein Versprungbogen dabei zu stark abgelenkt, ist dieser unbrauchbar und muss durch einen neuen Versprungbogen ersetzt werden. Zudem ist das Aushärten der Verklebungen der Versprungbögen zeitintensiv.

Aus CN 102561502 B ist ein Versprungbogen mit den Merkmalen des Oberbegriffs von Anspruch 1 bekannt. Dieser ist wegen der notwendigen Ablängung des Verbindungsrohrs und der aufwendigen Verschraubung der Muffenstöße arbeitsintensiv.

Aufgabe der Erfindung ist es daher, die mit Bezug auf den Stand der Technik geschilderten Probleme zumindest teilweise zu lösen und insbesondere einen Versprungbogen anzugeben, dessen Versatz mit geringem Zeitaufwand reversibel anpassbar ist. Zudem soll ein Verfahren angegeben werden, mit dem ein Versatz eines Versprungbogens mit geringem Zeitaufwand reversibel anpassbar ist. Weiterhin soll ein Set angegeben werden, mit dem ein Versatz eines Rohrbogens mit geringem Zeitaufwand reversibel anpassbar ist.

Diese Aufgaben werden gelöst mit einem Versprungbogen und einem Verfahren gemäß den Merkmalen der unabhängigen Patentansprüche. Weitere vorteilhafte Ausgestaltungen der Erfindung sind in den abhängigen Patentansprüchen angegeben. Es ist darauf hinzuweisen, dass die in den Patentansprüchen einzeln aufgeführten Merkmale in den beanspruchten Kombinationen miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Versprungbogen zum Anschluss einer Abflussleitung eines Sanitärartikels an ein Abflussrohr mit den Merkmalen von Anspruch 1 bei.

Bei dem, insbesondere wasserführenden und/oder wandhängenden, Sanitärartikel, kann es sich beispielsweise um eine Toilette, ein Dusche-WC, Toilettenbecken, Sanitärkeramik oder ein Bidet handeln. Der Sanitärartikel kann beispielsweise mithilfe eines Montagerahmens an einer Gebäudewand und/oder einem Gebäudeboden befestigt und/oder befestigbar sein. Der Montagerahmen kann beispielsweise zumindest ein Metallprofil und/oder einen Spülkasten zur Aufnahme einer Spülflüssigkeit zum Spülen des Sanitärartikels umfassen. Nach einer Befestigung des Montagerahmens an der Gebäudewand und/oder des Gebäudebodens ist der Montagerahmen insbesondere durch eine Vorwand verkleidbar, die beispielsweise zumindest eine Platte und/oder zumindest ein Verkleidungselement umfasst. Bei der zumindest einen Platte kann es sich beispielsweise um eine Gipsplatte und/oder bei dem zumindest einen Verkleidungselement um eine Fliese handeln. Anschließend ist der Sanitärartikel an dem Montagerahmen befestigbar. Hierzu kann der Montagerahmen zumindest ein Befestigungselement für den Sanitärartikel aufweisen, das zum Beispiel nach Art einer Metallstange oder Gewindestange ausgebildet ist. Der Montagerahmen weist insbesondere eine Mehrzahl von Befestigungselementen für den Sanitärartikel auf, wobei die Befestigungselemente insbesondere mit Abstand zueinander und/oder auf gleicher Höhe angeordnet sein können.

Zum Abführen der Spülflüssigkeit nach einem Spülvorgang weist der Sanitärartikel eine Abflussleitung auf. Die Abflussleitung kann rohrförmig und/oder nach Art eines Abflussleitungsrohrbogens ausgebildet sein. Weiterhin kann die Abflussleitung einen Bogen von beispielsweise größer 90° aufweisen. Zudem kann die Abflussleitung zumindest einen horizontal verlaufenden Bereich und/oder zumindest einen vertikal verlaufenden Bereich aufweisen. Darüber hinaus kann die Abflussleitung an dem Montagerahmen befestigt sein, beispielsweise mithilfe einer Rohrschelle.

Das Abflussrohr kann beispielsweise zumindest teilweise durch die Gebäudewand und/oder den Gebäudeboden verlaufen. Insbesondere kann das Abflussrohr an einem längsseitigen Ende einen Abflussrohreinlass aufweisen, von dem aus sich das Abflussrohr zumindest teilweise (im Wesentlichen) horizontal oder (im Wesentlichen) vertikal durch die Gebäudewand und/oder den Gebäudeboden erstreckt. Das Abflussrohr kann insbesondere zumindest teilweise ein Gefälle von beispielsweise 1° (Grad) bis 10°, bevorzugt 1° bis 5°, besonders bevorzugt (im Wesentlichen) 3°, aufweisen. Über das Abflussrohr ist die Spülflüssigkeit insbesondere einem öffentlichen Abwasserkanalsystem zuführbar.

Der Versprungbogen umfasst einen ersten Rohrbogen mit einem Einlaufstutzen und einem ersten Verbindungsstutzen. Über den Einlaufstutzen ist der Versprungbogen bzw. der erste Rohrbogen insbesondere (flüssigkeitsdicht und/oder gasdicht) an die Abflussleitung anschließbar. Weiterhin kann der Versprungbogen bzw. der Einlaufstutzen auch (insbesondere direkt) an dem Montagerahmen bzw. einer Rohrschelle des Montagerahmens befestigt werden. Hierzu kann der Versprungbogen bzw. der Einlaufstutzen beispielsweise einen umlaufenden Kragen und/oder eine umlaufende Nut aufweisen. Hierdurch ist insbesondere ein vertikaler Leitungsversatz ausgleichbar. Zudem kann der Versprungbogen bzw. der Einlaufstutzen (insbesondere direkt) mit einem Anschlussstutzen und/oder einem Toilettenanschlussstück verbunden werden. Hierzu kann in und/oder an dem Einlaufstutzen eine, insbesondere ringförmige oder scheibenförmige, Dichtung angeordnet sein. Durch die Dichtung ist insbesondere verhinderbar, dass aus einem Spalt zwischen dem Einlaufstutzen und der Abflussleitung Flüssigkeiten und/oder Gase austreten. Weiterhin kann der Einlaufstutzen sich zumindest teilweise entlang einer, insbesondere geraden, Einlaufstutzenlängsachse erstrecken und/oder einen runden bzw. kreisrunden Querschnitt aufweisen. Weiterhin kann eine Einlaufstutzenöffnung des Einlaufstutzens einen Durchmesser von 32 mm bis 315 mm aufweisen. Der erste Verbindungsstutzen kann sich zumindest teilweise entlang einer, insbesondere geraden, ersten Verbindungsstutzenlängsachse erstrecken.

Der Versprungbogen umfasst einen zweiten Rohrbogen mit einem Ablaufstutzen und einem zweiten Verbindungsstutzen. Über den Ablaufstutzen ist der Versprungbogen bzw. der zweite Rohrbogen insbesondere (flüssigkeitsdicht und/oder gasdicht) an das Abflussrohr anschließbar. Hierzu kann in und/oder an dem Ablaufstutzen und/oder in und/oder an dem Abflussrohr eine, insbesondere ringförmige, Dichtung angeordnet sein. Weiterhin kann der Ablaufstutzen sich zumindest teilweise entlang einer, insbesondere geraden, Ablaufstutzenlängsachse erstrecken und/oder einen runden bzw. kreisrunden Querschnitt aufweisen. Weiterhin kann eine Ablaufstutzenöffnung des Ablaufstutzens einen Durchmesser von beispielsweise 32 mm (Millimeter) bis 315 mm aufweisen. Die Einlaufstutzenlängsachse des Einlaufstutzens bzw. der Einlaufstutzenöffnung verläuft insbesondere parallel zu der Ablaufstutzenlängsachse des Ablaufstutzens bzw. der Ablaufstutzenöffnung. Der zweite Verbindungsstutzen kann sich zumindest teilweise entlang einer, insbesondere geraden, zweiten Verbindungsstutzenlängsachse erstrecken.

Zudem weist der Versprungbogen zumindest eine Verspanneinrichtung zum Verspannen des ersten Rohrbogens mit dem zweiten Rohrbogen auf. Durch die zumindest eine Verspanneinrichtung sind der erste Rohrbogen und der zweite Rohrbogen insbesondere derart miteinander verspannbar, dass diese sich nicht (ungewollt und/oder selbständig) voneinander lösen können. Des Weiteren sind der erste Rohrbogen und der zweite Rohrbogen durch die zumindest eine Verspanneinrichtung derart miteinander verspannbar, dass der Einlaufstutzen und der Ablaufstutzen mit einem Versatz zueinander angeordnet sind. Unter "Verspannen" kann beispielsweise verstanden werden, dass die zumindest eine Verspanneinrichtung eine Kraft erzeugt, die den ersten Rohrbogen in oder an dem zweiten Rohrbogen hält. Die Kraft kann dabei insbesondere parallel zu der ersten Verbindungsstutzenlängsachse und/oder der zweiten Verbindungsstutzenlängsachse wirken. Die zumindest eine Verspanneinrichtung ermöglicht insbesondere ein, insbesondere beliebig häufiges, reversibles und/oder zerstörungsfreies, Verspannen und Entspannen des ersten Rohrbogens und zweiten Rohrbogens. Die zumindest eine Verspanneinrichtung kann beispielsweise nach Art einer Rastverbindung zwischen dem ersten Rohrbogen und zweiten Rohrbogen ausgebildet sein.

Der Versprungbogen weist ein Verbindungsrohr auf, das den ersten Verbindungsstutzen des ersten Rohrbogens mit dem zweiten Verbindungsstutzen des zweiten Rohrbogens verbindet, sodass der Einlaufstutzen und der Ablaufstutzen mit einem Versatz angeordnet sind, wobei das Verbindungsrohr erfindungsgemäß aus einer Mehrzahl von Rohrsegmenten gebildet ist. Das Verbindungsrohr verbindet den ersten Verbindungsstutzen des ersten Rohrbogens flüssigkeitsleitend mit dem zweiten Verbindungsstutzen des zweiten Rohrbogens, sodass der Einlaufstutzen und der Ablaufstutzen mit einem (insbesondere zusätzlichen und/oder angepassten) Versatz angeordnet sind. Bei dem Versatz handelt es sich insbesondere um einen Abstand zwischen der Einlaufstutzenlängsachse des Einlaufstutzens bzw. der Einlaufstutzenöffnung und der Ablaufstutzenlängsachse des Ablaufstutzens bzw. der Ablaufstutzenöffnung. Der Versatz kann beispielsweise 50 mm bis 1.200 mm, bevorzugt 60 mm bis 210 mm, betragen. Das Verbindungsrohr bzw. die Rohrsegmente des Verbindungsrohrs erstreckt sich insbesondere entlang einer, insbesondere geraden, Verbindungsrohrlängsachse. Weiterhin ist das Verbindungsrohr bzw. die Rohrsegmente des Verbindungsrohrs insbesondere parallel zu der ersten Verbindungsstutzenlängsachse in den ersten Verbindungsstutzen des ersten Rohrbogens und/oder parallel zu der zweiten Verbindungsstutzenlängsachse in den zweiten Verbindungsstutzen des zweiten Rohrbogens, insbesondere flüssigkeitsdicht und/oder gasdicht, einsteckbar. Hierdurch kann die Verbindungsrohrlängsachse mit der ersten Verbindungsstutzenlängsachse und/oder der zweiten Verbindungsstutzenlängsachse fluchten. Das Verbindungsrohr bzw. die Rohrsegmente des Verbindungsrohrs ist insbesondere nicht mit dem ersten Verbindungsstutzen und/oder zweiten Verbindungsstutzen verklebt. Stattdessen kann zwischen dem Verbindungsrohr und dem ersten Verbindungsstutzen und/oder zwischen dem Verbindungsrohr und dem zweiten Verbindungsstutzen eine Dichtung angeordnet sein.

Durch die zumindest eine Verspanneinrichtung ist erfindungsgemäß das Verbindungsrohr bzw. sind die Rohrsegmente des Verbindungsrohrs verspannbar. Durch die zumindest eine Verspanneinrichtung ist insbesondere das Verbindungsrohr bzw. die Rohrsegmente zwischen dem ersten Verbindungsstutzen des ersten Rohrbogens und dem zweiten Verbindungsstutzen des zweiten Rohrbogens verspannbar. Unter Zuhilfenahme einer geeigneten Anzahl von Rohrsegmenten kann der Versatz der Einlaufstutzenlängsachse und Ablaufstutzenlängsachse angepasst, vergrößert und/oder verkleinert werden. Bevorzugt sind Abstände bzw. Versatzsprünge von 10 mm Schritten ausführbar. Unter "Verspannen" kann zudem beispielsweise verstanden werden, dass die zumindest eine Verspanneinrichtung eine Kraft erzeugt, die das Verbindungsrohr bzw. die Rohrsegmente in oder an dem ersten Verbindungsstutzen und/oder dem zweiten Verbindungsstutzen hält. Die Kraft kann dabei insbesondere parallel zu der ersten Verbindungsstutzenlängsachse, der zweiten Verbindungsstutzenlängsachse und/oder der Verbindungsrohrlängsachse wirken. Die zumindest eine Verspanneinrichtung ermöglicht insbesondere ein, insbesondere beliebig häufiges, reversibles und/oder zerstörungsfreies, Verspannen und Entspannen des Verbindungsrohrs bzw. Lösen des Verbindungsrohrs von dem ersten Verbindungsstutzen und/oder zweiten Verbindungsstutzen. Hierdurch kann zum Anpassen des Versatzes das Verbindungsrohr, insbesondere auch mehrfach, eingesetzt und/oder gewechselt werden, beispielsweise mit einem Verbindungsrohr mit einer geeigneten Verbindungsrohrlänge. Die zumindest eine Verspanneinrichtung kann beispielsweise nach Art einer Rastverbindung zwischen dem Verbindungsrohr und dem ersten Verbindungsstutzen und/oder zwischen dem Verbindungsrohr und dem zweiten Verbindungsstutzen ausgebildet sein. Die Verspanneinrichtung kann so vorgesehen bzw. eingerichtet sein, dass das Verbindungsrohr bzw. das zumindest eine Rohrsegment gegenüber dem ersten Verbindungsstutzen und/oder zweiten Verbindungsstutzen, insbesondere mittels Einstellung einer zumindest kraftschlüssigen Verbindung verspannbar sind.

Das Verbindungsrohr ist erfindungsgemäß aus einer Mehrzahl von Rohrsegmenten gebildet. Das Verbindungsrohr kann insbesondere aus beliebig vielen Rohrsegmenten gebildet sein. Beispielsweise kann das Verbindungsrohr aus 2 bis 10 Rohrsegmenten gebildet sein. Jedes Rohrsegment kann, insbesondere parallel zu der Verbindungsrohrlängsachse, eine Rohrsegmentlänge von beispielsweise 10 mm bis 80 mm aufweisen. Die einzelnen Rohrsegmente sind insbesondere ineinandergesteckt und/oder nicht miteinander verklebt. Zwischen den einzelnen Rohrsegmenten kann zumindest eine Dichtung angeordnet sein. Zur Anpassung des Versatzes zwischen dem Einlaufstutzen und dem Ablaufstutzen des Versprungbogens an den Leitungsversatz zwischen der Abflussleitung und beim Abflussrohr kann das Verbindungsrohr aus einer geeigneten Anzahl Rohrsegmenten zusammengesetzt werden, sodass das Verbindungsrohr die geeignete Verbindungsrohrlänge aufweist. Die einzelnen Rohrsegmente sind insbesondere durch die zumindest eine Verspanneinrichtung miteinander verspannbar, sodass sich die einzelnen Rohrsegmenten nicht voneinander lösen können. Die zumindest eine Verspanneinrichtung ermöglicht insbesondere ein, insbesondere beliebig häufiges, reversibles und/oder zerstörungsfreies, Verspannen und Entspannen der Rohrsegmente bzw. Lösen der Rohrsegmente. Weiterhin können die Rohrsegmente mit zumindest einer Schraube, Klammer und/oder Manschette verbunden sein.

Zumindest zwei Rohrsegmente können unterschiedliche Rohrsegmentlängen aufweisen. Beispielsweise können die Rohrsegmente eine Rohrsegmentlänge von 10 mm, 20 mm, 40 mm und/oder 80 mm aufweisen.

Die Rohrsegmente können einen nicht-runden Querschnitt aufweisen. Insbesondere weisen alle Rohrsegmente des Verbindungsrohrs einen nicht-runden Querschnitt auf. Zudem kann auch der erste Verbindungsstutzen und/oder zweite Verbindungsstutzen einen nicht-runden Querschnitt aufweisen. Beispielsweise können alle Rohrsegmente, der erste Verbindungsstutzen und/oder der zweite Verbindungsstutzen einen ovalen Querschnitt aufweisen. Der Querschnitt verläuft insbesondere orthogonal zu der ersten Verbindungsstutzenlängsachse, zweiten Verbindungsstutzenlängsachse und/oder Verbindungsrohrlängsachse. Die Rohrsegmente, der erste Verbindungsstutzen und/oder der zweite Verbindungsstutzen können in einer ersten Richtung, insbesondere parallel zu der Einlaufstutzenlängsachse und/oder Ablaufstutzenlängsachse, einen ersten Durchmesser von beispielsweise 40 mm bis 100 mm, bevorzugt 50 bis 70 mm, besonders bevorzugt (im Wesentlichen) 60 mm, und/oder in einer zweiten Richtung, insbesondere orthogonal zu der Einlaufstutzenlängsachse, Ablaufstutzenlängsachse, ersten Verbindungsstutzenlängsachse, zweiten Verbindungsstutzenlängsachse, Verbindungsrohrlängsachse und/oder der ersten Richtung, einen zweiten Durchmesser von beispielsweise 80 mm bis 160 mm, bevorzugt 100 mm bis 140 mm, besonders bevorzugt (im Wesentlichen) 120 mm, aufweisen. Hierdurch können der erste Verbindungsstutzen, der zweite Verbindungsstutzen und/oder das Verbindungsrohr insbesondere besonders flach ausgebildet werden, sodass der Versprungbogen insbesondere nicht sichtbar in dem Gebäudeboden anordenbar ist.

Die zumindest eine Verspanneinrichtung erstreckt sich erfindungsgemäß von dem ersten Rohrbogen bis zu dem zweiten Rohrbogen. Insbesondere kann sich die zumindest eine Verspanneinrichtung von dem ersten Verbindungsstutzen des ersten Rohrbogens zu dem zweiten Verbindungsstutzen des zweiten Rohrbogens erstrecken. Der Versprungbogen kann insbesondere zwei Verspanneinrichtungen aufweisen, die beispielsweise auf gegenüberliegenden Seiten des Versprungbogens angeordnet sein können.

Die zumindest eine Verspanneinrichtung kann zumindest ein stabförmiges Element umfassen. Das zumindest eine stabförmige Element kann zumindest teilweise aus Kunststoff und/oder Metall, wie zum Beispiel Edelstahl, bestehen und/oder nach Art einer Gewindestange ausgebildet sein. Das zumindest eine stabförmige Element kann beispielsweise einen Stabdurchmesser von 4 mm bis 10 mm aufweisen.

Der erste Rohrbogen und/oder der zweite Rohrbogen können zumindest eine Führung für die zumindest eine Verspanneinrichtung aufweisen. Der erste Rohrbogen und/oder der zweite Rohrbogen können insbesondere jeweils zwei Führungen für die zumindest eine Verspanneinrichtung aufweisen, die insbesondere auf gegenüberliegenden Seiten des Versprungbogens angeordnet sein können. Die zumindest eine Führung kann nach Art einer Durchgangsbohrung, Schlitz, Nut und/oder einer Hülse ausgebildet sein. Weiterhin kann die zumindest eine Führung einstückig mit dem ersten Rohrbogen und/oder zweiten Rohrbogen ausgebildet sein. Das zumindest eine stabförmige Element der zumindest einen Verspanneinrichtung erstreckt sich insbesondere durch eine erste Führung des ersten Rohrbogens und eine zweite Führung des zweiten Rohrbogens.

Die zumindest eine Verspanneinrichtung kann mit zumindest einer Mutter an der zumindest einen Führung befestigt sein. Hierzu kann die zumindest eine Mutter insbesondere auf das zumindest eine stabförmige Element geschraubt sein. Insbesondere kann auf jedes längsseitiges Ende des stabförmige Elements eine Mutter geschraubt sein. Durch ein Anziehen der zumindest einen Mutter ist eine Verspannung des Verbindungsrohrs insbesondere erhöhbar und/oder durch ein Lösen der zumindest einen Mutter die Verspannung des Verbindungsrohrs verringerbar bzw. aufhebbar.

Einem weiteren Aspekt folgend wird auch ein Verfahren zum Anschluss einer Abflussleitung eines Sanitärartikels an ein Abflussrohr gemäß Anspruch 7 vorgeschlagen.

Der Leitungsversatz kann in Schritt a) insbesondere durch Messen, beispielsweise mithilfe eines Maßbands oder Zollstocks, erfolgen. Das Anpassen des Versatzes in Schritt c) kann insbesondere derart erfolgen, dass der Versatz (im Wesentlichen) dem Leitungsversatz entspricht. Für weitere Einzelheiten zu dem Verfahren wird vollumfänglich auf die Beschreibung des Versprungbogens verwiesen.

Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen, diese jedoch nicht darauf beschränkt sind. Dabei sind gleiche Bauteile in den Figuren mit denselben Bezugszeichen versehen. Es zeigen beispielhaft und schematisch:
- Fig. 1:: ein Sanitärartikel;
- Fig. 2:: ein Versatz zwischen einer Abflussleitung und einem Abflussrohr des Sanitärartikels;
- Fig. 3:: ein Versprungbogen in einer perspektivischen Darstellung;
- Fig. 4:: Rohrsegmente des Versprungbogens in einer Seitenansicht;
- Fig. 5:: ein Rohrsegment in einem Querschnitt;
- Fig. 6:: das Rohrsegment in einem Längsschnitt;
- Fig. 7:: ein erster Rohrbogen des Versprungbogens in einer perspektivischen Darstellung; und
- Fig. 8:: die mit dem Versprungbogen verbundene Abflussleitung und Abflussrohr

Die Fig. 1 zeigt einen Sanitärartikel 3 nach Art eines Toilettenbeckens, der mit einem in der Fig. 2 gezeigten Montagerahmen 34 an einer Gebäudewand 35 befestigt ist. Der Montagerahmen 34 ist in der Fig. 1 mit einer Vorwand 36 verkleidet. Die Vorwand 36 umfasst hier eine Platte 37, an der Verkleidungselemente 38 nach Art von Fliesen angebracht sind.

Die Fig. 2 zeigt den Montagerahmen 34 ohne die in der Fig. 1 gezeigte Vorwand 36 und den Sanitärartikel 3 in einem Längsschnitt. An dem Montagerahmen 34 ist ein Spülkasten 39 zur Aufnahme einer Spülflüssigkeit befestigt, die dem in der Fig. 1 gezeigten Sanitärartikel 3 über eine Zuführleitung 40 zuführbar ist. Nach dem Spülen des Sanitärartikels 3 soll das Spülwasser über eine Abflussleitung 2 einem Abflussrohr 4 zugeführt werden. Die Abflussleitung 2 ist mit einer hier nicht gezeigten Rohrschelle an dem Montagerahmen 34 befestigt und nach Art eines 90°-Abflussbogens ausgebildet, sodass ein Abflussleitungsende 41 der Abflussleitung 2 bzw. eine Abflussleitungslängsachse 42 der Abflussleitung 2 am Abflussleitungsende 41 senkrecht verläuft. Das Abflussrohr 4 bzw. eine Abflussrohrlängsachse 43 des Abflussrohrs 4 verlaufen im Bereich eines Abflussrohreinlasses 44 des Abflussrohrs 4 (im Wesentlichen) senkrecht durch einen Gebäudeboden 45. Die Abflussleitungslängsachse 42 der Abflussleitung 2 und die Abflussrohrlängsachse 43 des Abflussrohrs 4 verlaufen parallel und mit einem Abstand zueinander, sodass zwischen dem Abflussleitungsende 41 der Abflussleitung 2 und dem Abflussrohreinlass 44 des Abflussrohrs 4 ein Leitungsversatzes 29 besteht, der mit einem in der Fig. 3 gezeigten Versprungbogen 1 überbrückt werden muss.

Die Fig. 3 zeigt den Versprungbogen 1 in einer perspektivischen Darstellung. Der Versprungbogen 1 umfasst einen ersten Rohrbogen 5 mit einem Einlaufstutzens 6 und einem ersten Verbindungsstutzen 7. Weiterhin umfasst der Versprungbogen 1 einen zweiten Rohrbogen 8 mit einem Ablaufstutzen 9 und einem zweiten Verbindungsstutzen 10. Der erste Verbindungsstutzen 7 des ersten Rohrbogens 5 ist über ein Verbindungsrohr 11 mit dem zweiten Verbindungsstutzen 10 des zweiten Rohrbogens 8 verbunden, sodass der Einlaufstutzen 6 bzw. eine Einlaufstutzenlängsachse 46 des Einlaufstutzens 6 und der Ablaufstutzen 9 bzw. eine Ablaufstutzenlängsachse 47 des Ablaufstutzen 9 mit einem Versatz 12 angeordnet sind. Das Verbindungsrohr 11 erstreckt sich entlang einer geraden Verbindungsrohrlängsachse 48 und ist aus einem ersten Rohrsegment 13, zweiten Rohrsegment 14, dritten Rohrsegment 15 und vierten Rohrsegment 49 gebildet. Hierzu wurden die Rohrsegmente 13, 14, 15, 49 ineinandergesteckt und mit einer ersten Verspanneinrichtung 16 einer zweiten Verspanneinrichtung 17 untereinander und mit den ersten Rohrbogen 5 und zweitem Rohrbogen 8 verspannt. Die erste Verspanneinrichtung 16 umfasst ein erstes stabförmiges Element 22 und die zweite Verspanneinrichtung 17 ein zweites stabförmiges Element 23. Die stabförmigen Elemente 22, 23 sind jeweils nach Art einer Gewindestange ausgebildet. Das erste stabförmige Element 22 ist durch eine erste Führung 24 des ersten Rohrbogens 5 und durch eine zweite Führung 25 des zweiten Rohrbogens 8 gesteckt, sodass das erste stabförmige Element 22 parallel zu der Verbindungsrohrlängsachse 48 verläuft. Anschließend wurde das erste stabförmige Element 22 mit einer ersten Mutter 26 und einer zweiten Mutter 27 an den Führungen 24, 25 gesichert. Entsprechend ist das zweite stabförmige Element 23 der zweiten Verspanneinrichtung 17 durch eine dritte Führung 50 des zweiten Rohrbogens 8 und eine hier nicht sichtbare vierte Führung des ersten Rohrbogens 5 gesteckt, sodass das zweite stabförmige Element 23 parallel zu der Verbindungsrohrlängsachse 48 verläuft. Anschließend wurde das zweite stabförmige Element 23 mit einer dritten Mutter 28 und einer hier nicht sichtbaren vierten Mutter an der dritten Führung 50 des zweiten Rohrbogens 8 und der vierten Führung des ersten Rohrbogens 5 gesichert. Die erste Führung 24 und die hier nicht sichtbare vierte Führung des ersten Rohrbogens 5 sind einstückig mit dem ersten Rohrbogen 5 und auf gegenüberliegenden Seiten des ersten Rohrbogens 5 ausgebildet. Entsprechend sind die zweite Führung 25 und die dritte Führung 50 des zweiten Rohrbogens 8 einstückig mit dem zweiten Rohrbogen 8 und auf gegenüberliegenden Seiten des zweiten Rohrbogens 8 ausgebildet. Die Verbindungsrohrlängsachse 48 des Verbindungsrohrs 11 erstreckt sich mit einem ersten Verbindungsrohrwinkel 51 zu dem Einlaufstutzens 6 bzw. der Einlaufstutzenlängsachse 46 und mit einem zweiten Verbindungsrohrwinkel 52 zu dem Ablaufstutzen 9 bzw. der Ablaufstutzenlängsachse 47. Der erste Verbindungsrohrwinkel 51 und/oder der zweite Verbindungsrohrwinkel 52 können beispielsweise 90° bis 110°, besonders bevorzugt 90° oder 97°, betragen. Weiterhin können die Einlaufstutzenlängsachse 46 und die Ablaufstutzenlängsachse 47 parallel zueinander verlaufen. Die einzelnen Komponenten des Versprungbogens 1 sind Teil eines Sets 30.

Die Fig. 4 zeigt exemplarisch das erste Rohrsegment 13, zweite Rohrsegment 14 und vierte Rohrsegment 49 des in der Fig. 3 gezeigten Verbindungsrohrs 11. Das erste Rohrsegment 13 weist parallel zu der Verbindungsrohrlängsachse 48 eine erste Rohrsegmentlänge 18, das zweite Rohrsegment 14 eine zweite Rohrsegmentlänge 19 und das vierte Rohrsegment 49 eine dritte Rohrsegmentlänge 20 auf. Die erste Rohrsegmentlänge 18, zweite Rohrsegmentlänge 19 und dritte Rohrsegmentlänge 20 sind unterschiedlich lang ausgebildet.

Die Fig. 5 zeigt das zweite Rohrsegment 14 in einem Querschnitt entlang einer in der Fig. 4 gezeigten Schnittlinie IV-IV. Das zweite Rohrsegment 14 weist wie das gesamte in der Fig. 3 gezeigte Verbindungsrohr 11 einen nicht-runden bzw. ovalen Querschnitt 21 auf.

Die Fig. 6 zeigt das zweite Rohrsegment 14 in einem Längsschnitt entlang der in der Fig. 5 gezeigten Schnittlinie V-V. Im Längsschnitt bzw. entlang der Verbindungsrohrlängsachse 48 weist das zweite Rohrsegment 14 (wie alle übrigen Rohrsegmente 13, 15, 49) eine rautenförmige Querschnittsfläche 53 auf.

Die Fig. 7 zeigt den ersten Rohrbogen 5 in einer perspektivischen Darstellung. Der erste Verbindungsrohrstutzen 7 weist eine erste Verbindungsstutzenlängsachse 32 auf, die parallel bzw. koaxial zu der in der Fig. 3 gezeigten Verbindungsrohrlängsachse 48 des Verbindungsrohrs 11 verläuft. Das Verbindungsrohr 11 ist parallel zu der Verbindungsstutzenlängsachse 32 in eine erste Verbindungsöffnung 31 des ersten Verbindungsstutzen 7 einsteckbar. Die erste Verbindungsöffnung 31 verläuft schräg, d. h. mit einem dritten Winkel 33, zu dem ersten Verbindungsstutzen 7 bzw. der ersten Verbindungsstutzenlängsachse 32. Der dritte Winkel 33 kann beispielsweise 10° bis 90°, bevorzugt 30° bis 45°, besonders bevorzugt (im Wesentlichen) 35°, betragen. Der in der Fig. 3 gezeigte zweite Rohrbogen 8 bzw. der zweite Verbindungsstutzen 10 des zweiten Rohrbogens 8 kann entsprechend des ersten Verbindungsstutzen 7 des ersten Rohrbogens 5 ausgebildet sein. Hierdurch kann der in der Fig. 3 gezeigte Versatz 12 minimiert werden, wenn der erste Rohrbogen 5 und zweite Rohrbogen 8 ohne das Verbindungsrohr 11 mit der ersten Spanneinrichtung 16 und zweiten Spanneinrichtung 17 miteinander verspannt bzw. aneinander befestigt werden.

Die Fig. 8 zeigt den Versprungbogen 1, nachdem der in der Fig. 3 gezeigte Versatz 12 des Versprungbogens 1 an den in der Fig. 2 gezeigten Leitungsversatz 29 angepasst, das Abflussleitungsende 41 der Abflussleitung 2 in eine in der Fig. 3 gezeigte Einlaufstutzenöffnung 54 des Einlaufstutzens 6 angeordnet und der Ablaufstutzen 9 in den in der Fig. 2 gezeigten Abflussrohreinlass 44 des Abflussrohrs 4 angeordnet wurde. Hierdurch ist die Abflussleitung 2 über den Versprungbogen 1 flüssigkeitsleitend mit dem Abflussrohr 4 verbunden.

Die vorliegende Erfindun ermöglicht einen Versatz einer Abwasserleitung, wobei der dazu verwendete erfindungsgemäße Versprungbogen mit geringem Zeitaufwand reversibel anpassbar ist.

### Bezugszeichenliste

- 1: Versprungbogen
- 2: Abflussleitung
- 3: Sanitärartikel
- 4: Abflussrohr
- 5: erster Rohrbogen
- 6: Einlaufstutzen
- 7: erster Verbindungsstutzen
- 8: zweiter Rohrbogen
- 9: Ablaufstutzen
- 10: zweiter Verbindungsstutzen
- 11: Verbindungsrohr
- 12: Versatz
- 13: erstes Rohrsegment
- 14: zweites Rohrsegment
- 15: drittes Rohrsegment
- 16: erste Verspanneinrichtung
- 17: zweite Verspanneinrichtung
- 18: erste Rohrsegmentlänge
- 19: zweite Rohrsegmentlänge
- 20: dritte Rohrsegmentlänge
- 21: Querschnitt
- 22: erstes stabförmiges Element
- 23: zweites stabförmiges Element
- 24: erste Führung
- 25: zweite Führung
- 26: erste Mutter
- 27: zweite Mutter
- 28: dritte Mutter
- 29: Leitungsversatz
- 30: Set
- 31: erste Verbindungsöffnung
- 32: erste Verbindungsstutzenlängsachse
- 33: dritter Winkel
- 34: Montagerahmen
- 35: Gebäudewand
- 36: Vorwand
- 37: Platte
- 38: Verkleidungselement
- 39: Spülkasten
- 40: Zuführleitung
- 41: Abflussleitungsende
- 42: Abflussleitungslängsachse
- 43: Abflussrohrlängsachse
- 44: Abflussrohreinlass
- 45: Gebäudeboden
- 46: Einlaufstutzenlängsachse
- 47: Ablaufstutzenlängsachse
- 48: Verbindungsrohrlängsachse
- 49: viertes Rohrsegment
- 50: dritte Führung
- 51: erster Verbindungsrohrwinkel
- 52: zweiter Verbindungsrohrwinkel
- 53: Querschnittsfläche
- 54: Einlaufstutzenöffnung

## Patentansprüche

1. Versprungbogen (1) zum Anschluss einer Abflussleitung (2) eines Sanitärartikels (3) an ein Abflussrohr (4), zumindest aufweisend:
- einen ersten Rohrbogen (5) mit einem Einlaufstutzen (6) und einem ersten Verbindungsstutzen (7);
- einen zweiten Rohrbogen (8) mit einem Ablaufstutzen (9) und einem zweiten Verbindungsstutzen (10);
- ein Verbindungsrohr (11), das den ersten Verbindungsstutzen (7) des ersten Rohrbogens (5) mit dem zweiten Verbindungsstutzen (10) des zweiten Rohrbogens (8) verbindet, sodass der Einlaufstutzen (6) und der Ablaufstutzen (9) mit einem Versatz (12) angeordnet sind, wobei das Verbindungsrohr (11) aus zumindest einem Rohrsegment (13, 14, 15, 49) gebildet ist,
- eine Verspanneinrichtung (16, 17) zum Verspannen des ersten Rohrbogens (5) mit dem zweiten Rohrbogen (8),
**dadurch gekennzeichnet, dass**
die Verspanneinrichtung (16, 17) sich von dem ersten Rohrbogen (5) bis zu dem zweiten Rohrbogen (8) erstreckt,
wobei das Verbindungsrohr (11) aus einer Mehrzahl von Rohrsegmenten (13, 14, 15, 49) gebildet ist.

2. Versprungbogen (1) nach Patentanspruch 1, wobei zumindest zwei Rohrsegmente (13, 14, 15, 49) unterschiedliche Rohrsegmentlängen (18, 19, 20) aufweisen.

3. Versprungbogen (1) nach einem der vorhergehenden Patentansprüche, wobei das zumindest eine Rohrsegment (13, 14, 15, 49) einen nicht-runden Querschnitt (21) aufweist.

4. Versprungbogen (1) nach einem der vorhergehenden Patentansprüche, wobei die zumindest eine Verspanneinrichtung (16, 17) zumindest ein stabförmiges Element (22, 23) umfasst.

5. Versprungbogen (1) nach einem der vorhergehenden Patentansprüche, wobei der erste Rohrbogen (5) oder der zweite Rohrbogen (8) zumindest eine Führung (24, 25, 50) für die zumindest eine Verspanneinrichtung (16, 17) aufweist.

6. Versprungbogen (1) nach Patentanspruch 5, wobei die zumindest eine Verspanneinrichtung (16, 17) mit zumindest einer Mutter (26, 27, 28) an der zumindest einen Führung (24, 25) befestigt ist.

7. Verfahren zum Anschluss einer Abflussleitung (2) eines Sanitärartikels (3) an ein Abflussrohr (4), aufweisend zumindest die folgenden Schritte:
a) Bestimmen eines Leitungsversatzes (29) zwischen der Abflussleitung (2) und dem Abflussrohr (4);
b) Bereitstellen eines Versprungbogens (1) nach einem der vorhergehenden Patentansprüche;
c) Anpassen eines Versatzes (12) zwischen einem Einlaufstutzen (6) des Versprungbogens (1) und einem Ablaufstutzen (9) des Versprungbogens (1) an den Leitungsversatz (29) durch Bilden eines Verbindungsrohrs (11) des Versprungbogens (1) aus zumindest einem Rohrsegment (13, 14, 15, 49); und
d) Verspannen des Verbindungsrohrs (11) mithilfe zumindest einer Verspanneinrichtung (16, 17).

## Claims

1. An adapter bend (1) for connecting a drain line (2) of a sanitary article (3) to a drain pipe (4), at least comprising:
- a first pipe bend (5) with an inflow connector (6) and a first connection piece (7);
- a second pipe bend (8) with an outflow connector (9) and a second connection piece (10);
- a connecting pipe (11) which connects the first connection piece (7) of the first pipe bend (5) to the second connection piece (10) of the second pipe bend (8) so that the inflow connector (6) and the outflow connector (9) are arranged with an offset (12), the connecting pipe (11) being formed from at least one pipe segment (13, 14, 15, 49),
- a bracing device (16, 17) for bracing the first pipe bend (5) with the second pipe bend (8),
**characterized in that**
the bracing device (16, 17) extends from the first pipe bend (5) to the second pipe bend (8),
wherein the connecting pipe (11) is formed from a plurality of pipe segments (13, 14, 15, 49).

2. The adapter bend (1) according to claim 1, wherein at least two pipe segments (13, 14, 15, 49) have different pipe segment lengths (18, 19, 20).

3. The adapter bend (1) according to any one of the preceding claims, wherein the at least one pipe segment (13, 14, 15, 49) has a non-circular cross-section (21).

4. The adapter bend (1) according to any one of the preceding claims, wherein the at least one bracing device (16, 17) comprises at least one rod-shaped element (22, 23).

5. The adapter bend (1) according to any one of the preceding claims, wherein the first pipe bend (5) or the second pipe bend (8) has at least one guide (24, 25, 50) for the at least one bracing device (16, 17).

6. The adapter bend (1) according to claim 5, wherein the at least one bracing device (16, 17) is fastened to the at least one guide (24, 25) by at least one nut (26, 27, 28).

7. A method for connecting a drain line (2) of a sanitary article (3) to a drain pipe (4), comprising at least the following steps:
a) determining a line offset (29) between the drain line (2) and the drain pipe (4);
b) providing an adapter bend (1) according to any one of the preceding claims;
c) adapting an offset (12) between an inflow connector (6) of the adapter bend (1) and an outflow connector (9) of the adapter bend (1) to the line offset (29) by forming a connecting pipe (11) of the adapter bend (1) from at least one pipe segment (13, 14, 15, 49); and
d) bracing the connecting pipe (11) by means of at least one bracing device (16, 17).

## Revendications

1. Coude de déviation (1), destiné à raccorder une conduite d'évacuation (2) d'un article sanitaire (3) sur un tuyau d'évacuation (4), comportant au moins :
- un premier tuyau coudé (5), pourvu d'une tubulure d'entrée (6) et d'une première tubulure de liaison (7) ;
- un deuxième tuyau coudé (8), pourvu d'une tubulure d'écoulement (9) et d'une deuxième tubulure de liaison (10) ;
- un tuyau de liaison (11), qui relie la première tubulure de liaison (7) du premier tuyau coudé (5) avec la deuxième tubulure de liaison (10) du deuxième tuyau coudé (8), de telle sorte que la tubulure d'entrée (6) et la tubulure d'écoulement (9) soient placées avec un décalage (12), le tuyau de liaison (11) étant constitué d'au moins un segment de tuyau (13, 14, 15, 49),
- un système de contrainte (16, 17), destiné à contraindre le premier tuyau coudé (5) avec le deuxième tuyau coudé (8),
**caractérisé en ce que**
le système de contrainte (16, 17) s'étend à partir du premier tuyau coudé (5) jusque vers le deuxième tuyau coudé (8),
le tuyau de liaison (11) étant constitué d'une pluralité de segments de tuyau (13, 14, 15, 49).

2. Coude de déviation (1) selon la revendication 1 du brevet, au moins deux segments de tuyau (13, 14, 15, 49) présentant différentes longueurs (18, 19, 20) de segment de tuyau.

3. Coude de déviation (1) selon l'une quelconque des revendications précédentes du brevet, l'au moins un segment de tuyau (13, 14, 15, 49) présentant une section transversale (21) non ronde.

4. Coude de déviation (1) selon l'une quelconque des revendications précédentes du brevet, l'au moins un système de contrainte (16, 17) comprenant au moins un élément (22, 23) en forme de tige.

5. Coude de déviation (1) selon l'une quelconque des revendications précédentes du brevet, le premier tuyau coudé (5) ou le deuxième tuyau coudé (8) comportant au moins un guidage (24, 25, 50) pour l'au moins un système de contrainte (16, 17).

6. Coude de déviation (1) selon la revendication 5 du brevet, l'au moins un système de contrainte (16, 17) étant fixé par au moins un écrou (26, 27, 28) sur l'au moins un guidage (24, 25).

7. Procédé, destiné à raccorder une conduite d'évacuation (2) d'un article sanitaire (3) sur un tuyau d'évacuation (4), comportant au moins les étapes suivantes, consistant à :
a) déterminer un décalage (29) de conduites entre la conduite d'évacuation (2) et le tuyau d'évacuation (4) ;
b) mettre à disposition un coude de déviation (1) selon l'une quelconque des revendications précédentes du brevet ;
c) adapter un décalage (12) entre une tubulure d'entrée (6) du coude de déviation (1) et une tubulure d'écoulement (9) du coude de déviation (1) au décalage (29) de conduites en créant un tuyau de liaison (11) du coude de déviation (1) à partir d'au moins un segment de tuyau (13, 14, 15, 49) ; et
d) contraindre le tuyau de liaison (11) à l'aide d'au moins un système de contrainte (16, 17).
